# EUROPÄISCHE PATENTSCHRIFT

(11) **EP 1 334 272 B1**
(45) Veröffentlichungstag und Bekanntmachung des Hinweises auf die Patenterteilung: **26.05.2004**
(21) Anmeldenummer: 01993757.2
(22) Anmeldetag: 06.11.2001
(51) Int. Cl.: F02M 47/02, F02M 59/46, F02M 61/16

(54) **INJEKTOR ZUM EINSPRITZEN VON KRAFTSTOFF IN EINEN BRENNRAUM**
INJECTOR FOR INJECTING FUEL INTO A COMBUSTION CHAMBER
INJECTEUR PERMETTANT L'INJECTION DE CARBURANT DANS UNE CHAMBRE DE COMBUSTION

(30) Priorität: 10.11.2000 DE 10055639
(43) Veröffentlichungstag der Anmeldung: 13.08.2003
(73) Patentinhaber: SIEMENS AKTIENGESELLSCHAFT, 80333 München (DE)
(72) Erfinder: MOHR, Markus, 91154 Roth (DE)
(86) Internationale Anmeldenummer: PCT/DE2001/004168
(87) Internationale Veröffentlichungsnummer: WO 2002/038942

(56) Entgegenhaltungen:
- EP-A- 0 483 768
- EP-A- 0 649 983
- DE-A- 19 856 617
- DE-A- 19 902 260
- DE-A- 19 915 654
- US-A- 5 630 400

## Beschreibung

Die Erfindung betrifft einen Injektor zum Einspritzen von Kraftstoff in einen Brennraum.

Ein solcher Injektor weist in der Regel einen Aktor auf, der ein Einspritzventil steuert. Wird das Einspritzventil durch den Aktor geöffnet, so wird Kraftstoff in einen Brennraum eingespritzt. Beispielsweise betätigt der Aktor ein Servoventil, das wiederum hydraulisch das Einspritzventil öffnet und schließt. Der Aktor kann elektrisch angesteuert werden. Beispielsweise besteht der Aktor aus piezoelektrischen Elementen und dehnt sich bei Anlegen einer elektrischen Spannung.

Anhand der Figur 1, die einen Querschnitt durch einen Teil eines Injektors mit einem Aktor einem Aktorgehäuse, einer Dichtung, einem Vorsprung, einer Ausnehmung, einer Vertiefung, einer Aufsatzfläche, einer weiteren Vertiefung, einem Ventilkolben, einem Ventilpilz, einer Steuerkammer und einem Injektorgehäuse zeigt, wird der Aufbau eines typischen Injektors beschrieben. Der Aktor 10' ist in der Regel in einem Aktorgehäuse 4' angeordnet, während das Einspritzventil (nicht dargestellt) und/oder das Servoventil, das beispielsweise einen Ventilkolben 6' und einen Ventilpilz 7' umfasst, in einem Injektorgehäuse 1' angeordnet sind. Der Ventilpilz 7' trennt eine Steuerkammer 8' von einer Rücklaufleitung 15'. Das Injektorgehäuse 1' weist eine Vertiefung 2' auf, in die ein Teil des Aktorgehäuses 4' eingeschoben wird. Die Vertiefung 2' des Injektorgehäuses 1' weist einen ersten Boden auf, der als umlaufende Aufsatzfläche 3' für das Aktorgehäuse 4' ausgebildet ist. In der Mitte dieser Vertiefung 2' ist eine weitere Vertiefung 5' angeordnet, in der das Servoventil und/oder das Einspritzventil angeordnet sind. Nach dem Einschieben des Aktorgehäuses 4' in das Injektorgehäuse 1' kann der Aktor 10' die in der weiteren Vertiefung 5' angeordnete Ventileinrichtung, die das Servoventil und das Einspritzventil umfasst, betätigen. Eine Längsdehnung des Aktors 10' verschiebt den Ventilkolben 6' Richtung Ventilpilz 7' und hebt diesen entgegen der Kraft einer Feder 9' von seinem Ventilsitz ab. Der Druckabfall in der Steuerkammer 8' bewirkt hydraulisch das Öffnen des Einspritzventils.

Zur genauen Einstellung des Leerhubs zwischen dem Aktor 10' und der Ventileinrichtung ist eine geeignete Einstellscheibe E' auf der Aufsatzfläche 3' des Injektorgehäusesl' angeordnet.

Damit Kraftstoff, der sich in der Ventileinrichtung befindet, nicht entlang der Grenzflächen zwischen dem Injektorgehäuse 1' und dem Aktorgehäuse 4' abfließen kann, ist eine Dichtung 13' zwischen dem Injektorgehäuse 1' und dem Aktorgehäuse 4' vorgesehen. Dazu weist das Aktorgehäuse 4' an seiner seitlichen Fläche eine umlaufende Ausnehmung 11' aus, in der die Dichtung 13', beispielsweise eine O-Ring-Dichtung, angeordnet ist. Aufgrund der Ausnehmung 11' weist das Aktorgehäuse 4' einen Vorsprung 12' auf, der seitlich gerichtet ist.

Die Dichtung wird um das Aktorgehäuse gespannt. Anschließend wird das Aktorgehäuse in das Injektorgehäuse eingeschoben. Dabei reibt die Dichtung an den Seitenwänden der Vertiefung des Injektorgehäuses. Dies stellt insbesondere dann einen Nachteil dar, wenn die Vertiefung mit einer Korrosionsschutzschicht ausgekleidet werden soll. Es hat sich herausgestellt, dass die Reibung zwischen der Dichtung und der Korrosionsschutzschicht so groß ist, dass entweder das Aktorgehäuse nicht in das Injektorgehäuse eingeschoben werden kann, oder aber die Dichtung beim Einschieben des Aktorgehäuses in das Injektorgehäuse zerstört wird.

Noch ein Injektor mit Aktorhäusedichtung ist aus Dokument US 5630400A bekannt.

Der Erfindung liegt die Aufgabe zugrunde, einen Injektor zum Einspritzen von Kraftstoff in einen Brennraum anzugeben, bei dem die Anbringung einer Korrosionsschutzschicht in der Vertiefung des Injektorgehäuses möglich ist und zugleich eine Leckage entlang Grenzflächen zwischen dem Injektorgehäuse und dem Aktorgehäuse verhindert wird.

Die Aufgabe wird gelöst durch einen Injektor zum Einspritzen von Kraftstoff in einen Brennraum mit folgenden Merkmalen. Der Injektor weist ein Aktorgehäuse und ein Injektorgehäuse auf. Das Injektorgehäuse weist eine Vertiefung auf, in der ein Teil des Aktorgehäuses angeordnet ist. Ein Boden der Vertiefung des Injektorgehäuses wird durch eine umlaufende Aufsatzfläche für das Aktorgehäuse gebildet. Zwischen dem Injektorgehäuse und dem Aktorgehäuse ist eine Dichtung angeordnet zur Verhinderung von Leckage entlang Grenzflächen zwischen dem Injektorgehäuse und dem Aktorgehäuse. Eine Unterseite des Aktorgehäuses, die der Aufsatzfläche des Injektorgehäuses zugewandt ist, weist eine umlaufende Ausnehmung auf. Die Ausnehmung der Unterseite des Aktorgehäuses ist dergestalt, dass die Unterseite des Aktorgehäuses mindestens einen umlaufenden Vorsprung aufweist, der zur Aufsatzfläche des Injektorgehäuses hin gerichtet ist und an die Aufsatzfläche des Injektorgehäuses angrenzt. Die Dichtung ist in der Ausnehmung der Unterseite des Aktorgehäuses angeordnet und um den Vorsprung der Unterseite des Aktorgehäuses gespannt. Die Dichtung grenzt an die Aufsatzfläche des Injektorgehäuses an.

Da die Dichtung an der Unterseite des Aktorgehäuses und nicht an seitlichen Flächen des Aktorgehäuses angeordnet ist, besteht kein Kontakt zwischen der Dichtung und den Seitenflächen der Vertiefung, so dass das Aktorgehäuse in die Vertiefung eingeführt werden kann ohne Reibung zwischen der Dichtung und der Vertiefung. Folglich kann die Vertiefung mit einer Korrosionsschutzschicht ausgekleidet sein, während aufgrund der vorhandenen Dichtung zugleich eine Leckage entlang Grenzflächen zwischen dem Injektorgehäuse und dem Aktorgehäuse verhindert wird.

Die Dichtung kann auch wesentlich leichter in die Ausnehmung eingebracht werden als bisher, da die Dichtung nicht zunächst über einen seitlich herausragenden Absatz gestreift werden muss, der eine verstärkte Dehnung der Dichtung erfordert.

Das Aktorgehäuse liegt mit seinem Vorsprung direkt auf der Aufsatzfläche des Injektorgehäuses auf. Auf sonst übliche Einstellscheiben zwischen dem Aktorgehäuse und dem Injektorgehäuse auf der Aufsatzfläche wird verzichtet, da sonst die Dichtung nur zwischen dem Aktorgehäuse und der Einstellscheibe wirkt, so dass eine Leckage zwischen der Einstellscheibe und dem Injektorgehäuse erfolgen kann.

Der Leerhub des Injektors, der durch den Abstand zwischen dem Aktor im nicht angesteuerten Zustand und der Ventileinrichtung bestimmt wird, kann auch ohne Einstellscheibe genau eingestellt werden. Beispielsweise weist der Injektor ein Servoventil auf, der aus einem Ventilkolben und einem Ventilpilz besteht. Der Ventilpilz trennt eine Steuerkammer von einer Rücklaufleitung. Der Ventilpilz wird beispielsweise durch eine in der Steuerkammer angeordnete Feder gegen seinen Sitz gepresst. Außerhalb der Steuerkammer ist der Ventilkolben angeordnet, der in Berührung mit den Ventilpilz steht. Der Ventilkolben ist derart in einer von der Mitte der Vertiefung ausgehenden weiteren Vertiefung des Injektorgehäuses angeordnet, dass eine Längenausdehnung des Aktors zu einer Verschiebung des Ventilkolbens führt. Die Verschiebung des Ventilkolbens führt dazu, dass der Ventilpilz entgegen der Kraft der Feder von seinem Sitz angehoben wird. Zur Einstellung des Leerhubs des Injektors wird beispielsweise der Abstand zwischen der Aufsatzfläche des Injektorgehäuses und der der Steuerkammer abgewandten Fläche des Ventilpilzes gemessen. Abhängig von diesem Abstand wird die für einen vorgegebenen Leerhub erforderliche Länge des Ventilkolbens bestimmt. Der Ventilkolben wird so gewählt, dass er die erforderliche Länge aufweist, und anschließend in das Injektorgehäuse eingesetzt.

Danach wird das Aktorgehäuse in die Vertiefung des Injektorgehäuses eingeschoben.

Die Ausnehmung der Unterseite des Aktorgehäuses kann so ausgestaltet sein, dass die Unterseite des Aktorgehäuses zwei Vorsprünge aufweist: Einen inneren Vorsprung und einen äußeren, den inneren umgebenden Vorsprung. Die Dichtung ist in diesem Fall zwischen dem inneren Vorsprung und dem äußeren Vorsprung angeordnet.

Vorzugsweise ist jedoch die Ausnehmung der Unterseite des Aktorgehäuses dergestalt, dass die Unterseite des Aktorgehäuses nur einen einzigen umlaufenden Vorsprung aufweist, um den die Dichtung gespannt ist. In diesem Fall gibt es keinen äußeren Vorsprung.

Bei einem solchen Injektor kann die Dichtung leichter in die Ausnehmung eingesetzt werden. Ein weiterer Vorteil besteht darin, dass die Vertiefung des Injektorgehäuses mit geringerem Aufwand hergestellt werden kann, was im Folgenden erläutert wird. Bei der Erzeugung der Vertiefung ist die Nutkante des Injektorgehäuses zwischen den Seitenwänden der Vertiefung und der Aufsatzfläche des Injektorgehäuses zunächst abgerundet. Ein Aktorgehäuse mit nicht abgerundeten Kanten kann in eine solche Vertiefung nicht bis zur Aufsatzfläche des Injektorgehäuses eingeführt werden. Zuvor muss die Vertiefung weiter bearbeitet werden, indem die Nutkanten aufgeweitet werden, so dass die Kanten des Aktorgehäuses in die aufgeweiteten Nutkanten hineinpassen. Auf diese zusätzliche Maßnahme kann verzichtet werden, wenn die Ausnehmung der Unterseite des Aktorgehäuses dergestalt ist, dass die Unterseite nur einen einzigen umlaufenden Vorsprung aufweist. In diesem Fall ist nämlich die äußere störende Kante des Aktorgehäuses gar nicht vorhanden. Es handelt sich sozusagen um eine starke Abrundung der Kante. Die Vertiefung des Injektorgehäuses kann folglich mit weniger Aufwand hergestellt werden. Im Übrigen ist eine Aufweitung der Nutkante des Injektorgehäuses auch für die Festigkeit des Injektors gegenüber Hochdruck nachteilig, da erhöhte Kerbspannungen auftreten.

Vorzugsweise ist die Vertiefung des Injektorgehäuses mit einer Korrosionsschutzschicht ausgekleidet. Die Korrosionsschutzschicht besteht beispielsweise im Wesentlichen aus Zinkphosphat.

Die Dichtung kann im Wesentlichen aus einem Elastomer, wie z. B. Fluorkautschuk, bestehen.

Damit die Dichtung vor dem Einsetzen des Aktorgehäuses in das Injektorgehäuse nicht aus der Ausnehmung der Unterseite des Aktorgehäuses herausrutscht, ist es vorteilhaft, wenn der Vorsprung derart ausgebildet ist, dass seine der Seitenfläche der Vertiefung des Injektorgehäuses zugewandte Fläche geneigt ist. Die Neigung ist dabei derart, dass der Vorsprung im Bereich der Aufsatzfläche des Injektorgehäuses sich näher zu den Seitenflächen der Vertiefung befindet als im Bereich seines Ansatzes.

Im Folgenden wird ein Ausführungsbeispiel der Erfindung anhand der Figur 2 näher erläutert.
- Figur 2: zeigt einen Querschnitt durch einen Teil eines Injektors mit einem Aktor, einem Aktorgehäuse, einer Dichtung, einem Vorsprung, einer Ausnehmung, einer Vertiefung, einer Aufsatzfläche, einer weiteren Vertiefung, einem Ventilkolben, einem Ventilpilz, einer Steuerkammer und einem Injektorgehäuse.

Der Injektor weist ein Injektorgehäuse 1 mit einer Vertiefung 2 auf. Die Vertiefung 2 des Injektorgehäuses 1 ist mit einer ca. 2-3µm dicken Korrosionsschutzschicht 14 ausgekleidet. Die Korrosionsschutzschicht 14 besteht aus Zinkphosphat.

Ein Boden der Vertiefung 2 des Injektorgehäuses 1 wird durch eine umlaufende Aufsatzfläche 3 für ein Aktorgehäuse 4 gebildet. In der Mitte der Vertiefung 2 weist das Injektorgehäuse 1 eine weitere Vertiefung 5 auf. In der weiteren Vertiefung 5 sind ein Ventilkolben 6 und ein Ventilpilz 7 angeordnet, die miteinander in Berührung stehen. Der Ventilpilz 7 trennt eine Steuerkammer 8 von einer Rücklaufleitung 15. Der Ventilpilz 7 wird durch eine in der Steuerkammer 8 angeordnete Feder 9 in seinen Ventilsitz gepresst. In der Vertiefung 2 des Injektorgehäuses 1 ist ein Teil des Aktorgehäuses 4 angeordnet.

In dem Aktorgehäuse 4 ist ein piezoelektrischer Aktor 10 angeordnet. Der Aktor 10 ist derart relativ zum Ventilkolben 6 angeordnet, dass bei einer Längsdehnung des Aktors 10 durch Anlegen einer Spannung eine Kraft auf den Ventilkolben 6 ausgeübt wird, so dass der Ventilkolben 6 sich nach unten Richtung Ventilpilz 7 verschiebt und den Ventilpilz 7 von seinem Sitz anhebt. Das Aktorgehäuse 4 weist an seiner Unterseite, die der Ausatzfläche 3 des Injektorgehäuses 1 zugewandt ist, eine umlaufende Ausnehmung 11 auf. Diese Ausnehmung 11 ist dergestalt, dass die Unterseite des Aktorgehäuses 4 genau einen umlaufenden Vorsprung 12 aufweist, der zur Aufsatzfläche 3 des Injektorgehäuses 1 gerichtet ist und an die Aufsatzfläche 3 des Injektorgehäuses 1 angrenzt. Der Vorsprung 12 der Unterseite des Aktorgehäuses 4 weist eine der Seitenfläche der Vertiefung 2 des Injektorgehäuses 1 zugewandte seitliche Fläche auf, die schräg ausgebildet ist. Dadurch verbreitert sich der Vorsprung 12 der Unterseite des Aktorgehäuses 4 in Richtung der Aufsatzfläche 3 des Injektorgehäuses 1.

Eine Dichtung 13 in Form eines Rings ist in der Ausnehmung 11 der Unterseite des Aktorgehäuses 4 angeordnet und um den Vorsprung 12 gespannt. Die Dichtung 13 ist zwischen dem Aktorgehäuse 4 und dem Injektorgehäuse 1 derart angeordnet, dass sie an die Aufsatzfläche 3 des Injektorgehäuses 1 angrenzt. Die Dichtung 13 besteht aus Fluorkautschuk.

Wird der Ventilpilz 7 durch Ansteuerung der Aktors 10 von seinem Sitz angehoben, so sinkt der Druck des Kraftstoffs in der Steuerkammer 8. Auf hydraulische Weise wird dadurch ein nicht dargestelltes Einspritzventil von seinem Sitz angehoben, so dass Kraftstoff in einen Brennraum eingespritzt wird.

## Patentansprüche

1. Injektor zum Einspritzen von Kraftstoff in einen Brennraum
- mit einem Aktorgehäuse (4) und einem Injektorgehäuse (1),
- wobei das Injektorgehäuse (1) eine Vertiefung (2) aufweist, in der ein Teil des Aktorgehäuses (4) angeordnet ist,
- wobei ein Boden der Vertiefung (2) des Injektorgehäuses (1) durch eine umlaufende Aufsatzfläche (3) für das Aktorgehäuse (4) gebildet wird,
- wobei zwischen dem Injektorgehäuse (1) und dem Aktorgehäuse (4) eine Dichtung (13) angeordnet ist zur Verhinderung von Leckage entlang Grenzflächen zwischen dem Injektorgehäuse (1) und dem Aktorgehäuse (4),
- wobei eine Unterseite des Aktorgehäuses (4), die der Aufsatzfläche (3) des Injektorgehäuses (1) zugewandt ist, eine umlaufende Ausnehmung (11) aufweist,
- wobei die Ausnehmung (11) der Unterseite des Aktorgehäuses (4) dergestalt ist, dass die Unterseite des Aktorgehäuses (4) mindestens einen umlaufenden Vorsprung (12) aufweist, der zur Aufsatzfläche (3) des Injektorgehäuses (1) hin gerichtet ist und an die Aufsatzfläche (3) des Injektorgehäuses (1) angrenzt,
- wobei die Dichtung (13) in der Ausnehmung (11) der Unterseite des Aktorgehäuses (4) angeordnet und um den Vorsprung (12) der Unterseite des Aktorgehäuses (4) gespannt ist und an die Aufsatzfläche (3) des Injektorgehäuses (1) angrenzt.
- wobei die Ausnehmung (11) der Unterseite des Aktorgehäuses (4) dergestalt ist, dass die Unterseite des Aktorgehäuses (4) einen einzigen umlaufenden Vorsprung (12) aufweist, um den die Dichtung (13) gespannt ist
**dadurch gekennzeichnet, dass**
- eine der Seitenfläche der Vertiefung (2) des Injektorgehäuses (1) zugewandte seitliche Fläche des Vorsprungs (12) der Unterseite des Aktorgehäuses (4) derart schräg ausgebildet ist, dass der Ansatz des Vorsprungs (12) weiter weg von der Seitenfläche der Vertiefung (2) angeordnet ist als ein an die Aufsatzfläche (3) des Injektorgehäuses (1) angrenzender Teil des Vorsprungs (12).

2. Injektor nach Anspruch 1,
- bei dem die Vertiefung (2) des Injektorgehäuses (1) mit einer Korrosionsschutzschicht (14) ausgekleidet ist.

3. Injektor nach Anspruch 2,
- bei dem die Korrosionsschutzschicht (14) im wesentlichen aus Zinkphosphat besteht.

4. Injektor nach einem der Ansprüche 1 bis 3,
- bei dem die Dichtung (13) im wesentlichen aus einem Elastomer besteht.

## Claims

1. Injector for injecting fuel into a combustion chamber
- having an actuator housing (4) and an injector housing (1),
- wherein the injector housing (1) has a cavity (2) in which part of the actuator housing (4) is disposed,
- wherein a floor of the cavity (2) of the injector housing (1) is formed by a circumferential seating surface (3) for the actuator housing (4),
- wherein a seal (13) is disposed between the injector housing (1) and the actuator housing (4) to prevent leakage along interfaces between the injector housing (1) and the actuator housing (4),
- wherein an underside of the actuator housing (4) facing the seating surface (3) of the injector housing (1) has a circumferential recess (11),
- wherein the recess (11) in the underside of the actuator housing (4) is designed so that the underside of the actuator housing (4) has at least one circumferential projection (12) oriented toward the seating surface (3) of the injector housing (1) and adjoining the seating surface (3) of the injector housing.(1),
- wherein the seal (13) is disposed in the recess (11) in the underside of the actuator housing (4) and tensioned around the projection (12) in the underside of the actuator housing (4) and adjoins the seating surface (3) of the injector housing (1),
- wherein the recess (11) in the underside of the actuator housing (4) is designed so that the underside of the actuator housing (4) has a single circumferential projection (12) around which the seal (13) is tensioned
**characterized in that**
- a lateral surface of the projection (12) of the underside of the actuator housing (4), said lateral surface facing a side surface of the cavity (2) of the injector housing (1), is obliquely formed in such a way that the shoulder of the projection (12) is disposed further away from the side surface of the cavity (2) than a part of the projection (12) adjoining the seating surface (3) of the injector housing (1).

2. Injector according to Claim 1,
- wherein the cavity (2) of the injector housing (1) is provided with a corrosion-resistant coating (14).

3. Injector according to Claim 2,.
- wherein the corrosion-resistant coating (14) consists essentially of zinc phosphate.

4. Injector according to one of Claims 1 to 3,
- wherein the seal (13) essentially consists of an elastomer.

## Revendications

1. Injecteur pour l'injection de carburant dans une chambre de combustion,
- comportant un carter d'actionneur (4) et un carter d'injecteur (1),
- le carter d'injecteur (1) présentant un renforcement (2) dans lequel est disposée une partie du carter d'actionneur (4),
- un fond de renforcement (2) du carter d'injecteur (1) étant formé par une surface d'appui périphérique (3) pour le carter d'actionneur (4),
- un joint d'étanchéité (13) étant disposé entre le carter d'injecteur (1) et le carter d'actionneur (4) pour empêcher une fuite le long des surfaces limites entre le carter d'injecteur (1) et le carter d'actionneur (4),
- une face inférieure du carter d'actionneur (4), qui est tournée vers la surface d'appui (3) du carter d'injecteur (1), présente un évidement périphérique (11),
- l'évidement (11) de la face inférieure du carter d'actionneur (4) étant conçu de telle façon que la face inférieure du carter d'actionneur (4) présente au moins une saillie périphérique (12), qui est dirigée vers la surface d'appui périphérique (3) du carter d'injecteur (1) et qui vient en limite contre la surface d'appui périphérique (3) du carter d'injecteur (1),
- le joint d'étanchéité (13) étant disposé dans l'évidement (11) de la face inférieure du carter d'actionneur (4) et étant mis en tension autour de la saillie périphérique (12) de la face inférieure du carter d'actionneur (4) et étant disposé en limite contre la surface d'appui (3) du carter d'injecteur (1),
- l'évidement (11) de la face inférieure du carter d'actionneur (4) étant conçue de telle façon que la face inférieure du carter d'actionneur (4) présente une unique saillie périphérique (12) autour de laquelle est tendu le joint d'étanchéité (13),
**caractérisé en ce que**
- une surface latérale de la saillie périphérique (12) de la face inférieure du carter d'actionneur (4), tournée vers la surface latérale de renforcement (2) du carter d'injecteur (1), est réalisée avec une inclinaison telle que le contact de la saillie (12) soit disposé plus loin de la surface latérale de renforcement (2) qu'une partie de la saillie (12), en limite contre la surface d'appui (3) du carter d'injecteur (1).

2. Injecteur suivant la revendication 1,
- dans lequel le renforcement (2) du carter d'injecteur (1) est revêtu d'une couche de protection contre la corrosion (14).

3. Injecteur suivant la revendication 2,
- dans lequel la couche de protection contre la corrosion (14) est constituée essentiellement de phosphate de zinc.

4. Injecteur suivant l'une des revendications 1 à 3,
- dans lequel le joint d'étanchéité (13) est essentiellement constitué d'un élastomère.
